# EUROPÄISCHE PATENTSCHRIFT

(11) **EP 2 741 013 B1**
(45) Veröffentlichungstag und Bekanntmachung des Hinweises auf die Patenterteilung: **10.05.2017**
(21) Anmeldenummer: 13194486.0
(22) Anmeldetag: 26.11.2013
(51) Int. Cl.: F24C 14/02, F24C 15/00, H05B 6/64

(54) **Gargerät mit einem Lüfter und einer Stelleinrichtung**
Cooking appliance with a fan and an adjusting device
Appareil de cuisson avec un ventilateur et un dispositif de réglage

(30) Priorität: 04.12.2012 DE 102012222158
(43) Veröffentlichungstag der Anmeldung: 11.06.2014
(73) Patentinhaber: BSH Hausgeräte GmbH, 81739 München (DE)
(72) Erfinder: Lappat, Hans, 84518 Garching a.d. Alz (DE); Matzinger, Sebastian, 84513 Erharting (DE); Uglorz, Helmut, 89555 Steinheim (DE)

(56) Entgegenhaltungen:
- EP-A1- 0 319 673
- EP-A1- 0 752 561
- EP-A1- 1 566 594
- DE-A1- 10 211 522
- GB-A- 2 176 378

## Beschreibung

Die vorliegende Erfindung betrifft ein Gargerät, insbesondere einen Backofen.

Es ist bekannt, Backöfen in unterschiedlichen Betriebsmodi zu betreiben. Beispielsweise kann ein erster Betriebsmodus ein Heißluftbetrieb des Gargeräts sein, in welchem eine Speise in dem Backrohr des Backofens gebacken wird. Ein zweiter Betriebsmodus kann beispielsweise ein Pyrolysebetrieb des Backofens sein, in welchem das Backrohr ausgebrannt wird. Dabei wird Schmutz karbonisiert, so dass er entweder von selbst abfällt oder sich leicht entfernen lässt. Während im Heißluftbetrieb Temperaturen von beispielsweise bis zu 230° in dem Backrohr auftreten, sind es bis zu 600° im Pyrolysebetrieb.

Auf Grund der unterschiedlichen Betriebstemperaturen bestehen unterschiedliche Anforderungen bei solchen Backöfen, um insb. elektronische Bauteile sowie eine Peripherie derselben zu kühlen. Aus dem Stand der Technik ist es daher bekannt, einen Kühllüfter zum Kühlen des Backofens im Pyrolysebetrieb mit höherer Leistung zu versorgen, so dass ein größerer Kühlluftvolumenstrom erzielt wird, um die notwendige Kühlung bereitzustellen. Im Heißluftbetrieb wird der Kühllüfter mit einer geringeren Leistung versorgt und erzeugt daher einen geringeren Kühlluftvolumenstrom, um die notwendige Kühlung bereitzustellen.

EP 1 566 594 A1 beschreibt ein Verfahren und eine Vorrichtung zum Be- und/oder Entlüften eines Garofens, der mindestens eine Ofenmuffel und eine Tür zum Verschliessen einer Beschickungsöffnung der Ofenmuffel in einem geschlossenen Zustand umfasst sowie wenigstens einen Garbetrieb zum Garen von Speisen in der Ofenmuffel sowie einen Pyrolysebetrieb zum pyrolytischen Reinigen der Ofenmuffel aufweist.

Gerade im Pyrolysebetrieb wird ein hoher Kühlluftvolumenstrom benötigt. Dies schlägt sich einerseits auf die Energieeffizienz aber auch auf die von dem Backofen ausgehende Lärmbelastung negativ nieder. Außerdem ist der benötigte Kühllüfter groß und daher kostspielig.

Aufgabe der vorliegenden Erfindung ist es daher, ein verbessertes Gargerät bereitzustellen.

Demnach wird ein Gargerät, insbesondere ein Backofen, mit zumindest einem Lüfter, einer ersten und einer zweiten Zone und zumindest einer Stelleinrichtung bereitgestellt. Die Stelleinrichtung ist dazu eingerichtet, in einem ersten Betriebsmodus des Gargeräts der ersten Zone einen ersten Luftvolumenstrom und der zweiten Zone einen zweiten Luftvolumenstrom sowie in einem zweiten Betriebsmodus des Gargeräts der ersten Zone einen dritten Luftvolumenstrom und der zweiten Zone einen vierten Luftvolumenstrom zuzuführen. Bei gleich bleibender Lüfterleistung im ersten und zweiten Betriebsmodus unterscheiden sich der erste und dritte Luftvolumenstrom sowie der zweite und vierte Luftvolumenstrom voneinander. Alternativ unterscheiden sich bei unterschiedlichen Lüfterleistungen des Lüfters im ersten und zweiten Betriebsmodus der erste und dritte Luftvolumenstrom voneinander, und der zweite und vierte Luftvolumenstrom sind gleich.

Die der vorliegenden Erfindung zugrunde liegende Idee besteht darin, der ersten und zweiten Zone je nach Betriebsmodus und damit verbundener Kühlaufgabe gezielt den geeigneten Luftvolumenstrom zuzuführen, um dort für eine ausreichende Kühlung zu sorgen. Während im Stand der Technik die Aufteilung der Kühlluft fix und nicht veränderbar ist, das heißt keine Möglichkeit besteht, die einzelnen Zonen gezielt zu kühlen, erfolgt vorliegend die Beaufschlagung der einzelnen Zonen mit Kühlluft variabel je nach Betriebsmodus und insbesondere derart, dass thermische Grenzwerte im Bereich der ersten und zweiten Zone nicht überschritten werden.

Dadurch werden vorteilhaft keine Zonen mehr als erforderlich gekühlt werden, wodurch die Energieeffizienz des Gargeräts verbessert werden kann. Außerdem lässt sich der maximale Luftvolumenstrom und/oder der über die Betriebsdauer gemittelte Luftvolumenstrom des Gargeräts reduzieren, wodurch eine vom Gargerät ausgehende Geräuschbelastung minimiert werden kann. Des Weiteren kann ein kleinerer Lüfter eingesetzt werden, wodurch Kosten eingespart werden können.

Bei dem ersten bis vierten Luftvolumenstrom kann es sich jeweils um einen Kühlluftvolumenstrom handeln. Es ist jedoch auch möglich, dass der erste und dritte Luftvolumenstrom jeweils ein Kühlluftvolumenstrom und der zweite und vierte Luftvolumenstrom jeweils ein Wrasenluftstrom aus dem Garraum des Gargeräts sind.

"Backofen" soll vorliegend auch Kombigeräte, wie einen Mikrowellenbackofen, umfassen.

Die "Lüfterleistung" P ist definiert als: $P = V \times Δp / n ,$
wobei V dem Luftvolumenstrom,
Δp der Totaldruckerhöhung über dem Lüfter, und
n dem Wirkungsgrad des Lüfters entspricht.

Grundsätzlich sind unterschiedlichste Betriebsmodi denkbar. Beispielsweise können sich die Betriebsmodi hinsichtlich der jeweiligen Temperatur oder hinsichtlich eines jeweiligen Temperaturbereichs im Garraum des Gargeräts unterscheiden.

Die erste und zweite Zone sind ausgewählt aus der Gruppe: eine Front des Gargeräts, zumindest eine möbelseitige Fläche des Gargeräts und/oder ein Garraum des Gargeräts.

Mit "Front" ist die einer Bedienerperson zugewandte Seite des Gargeräts im Betrieb desselben gemeint. Diese muss beispielsweise in einem Heißluftbetrieb des Gargeräts stark gekühlt werden, um Verbrennungen von Personen, welche versehentlich mit der Front des Gargeräts in Kontakt kommen, insbesondere Kindern, zu verhindern. In einem Pyrolysebetrieb dagegen, welcher nur selten und gezielt stattfindet, so dass entsprechende Sicherheitsvorkehrungen getroffen werden können, beispielsweise Kindern ein Zutritt zur Küche, in welcher sich das Gargerät befindet, untersagt wird, kann die Front sehr heiß sein und muss entsprechend nur wenig gekühlt werden. Aufgrund der hohen Temperaturen im Garraum in dem Pyrolysebetrieb müssen die elektronischen Bauteile jedoch sehr viel stärker gekühlt werden als dies in dem Heißluftbetrieb der Fall ist. Von "elektronischen" Bauteilen sind vorliegend auch elektromechanische Bauteile umfasst.

Es könnten auch mehr als zwei Zonen, beispielsweise drei Zonen vorgesehen sein, welche gezielt gekühlt werden. Für die dritte Zone gilt dann das bereits zu der ersten und zweiten Zone Ausgeführte. Auch die dritte Zone könnte aus der vorstehend genannten Gruppe ausgewählt sein.

Gemäß einer weiteren Ausführungsform umfasst die Front eine Türe.

Der Luftstrom zum Kühlen der Tür wird durch die Tür gesaugt. Dazu kann die Tür beispielsweise mit einem Doppelluftschachtsystem ausgestattet sein.
Ferner kann beispielsweise ein Raum des Gargeräts zur Aufnahme zumindest eines elektronischen Bauteils einen Elektromotor, eine Platine und/oder ein elektrisches Stellglied aufnehmen. Diese Bauteile können beispielsweise eine thermische Grenztemperatur von 85° aufweisen, welche unabhängig vom Betriebsmodus des Gargeräts nicht überschritten werden darf. "elektrisch" umfasst vorliegend auch "elektromechanisch".

Des Weiteren kann der Raum beispielsweise als Schalterraum ausgebildet sein.

Der Schalterraum eines Gargeräts umfasst für gewöhnlich eine zentrale Steuerungseinheit, insbesondere in Form einer Platine, des Gargeräts.

Gemäß einer weiteren Ausführungsform ist die möbelseitige Fläche als eine Seitenfläche ausgebildet.

In Einbaulage des Gargeräts grenzt die möbelseitige Fläche, insbesondere die Seitenfläche, an umgebendes Material, insbesondere Holz, an. Da die thermische Grenztemperatur von Holz bei typischerweise 95° (bei 25° Raumtemperatur) liegt, darf die Temperatur der möbelseitigen Fläche, insbesondere der Seitenfläche, diese Grenztemperatur nicht übersteigen. Gleichzeitig jedoch sollte die Temperatur der möbelseitigen Fläche, insbesondere der Seitenfläche, nicht deutlich unterhalb dieser Grenztemperatur liegen, da die Kühlung sonst ineffizient wird. Beispielsweise sollte die Temperatur der möbelseitigen Fläche, insbesondere der Seitenfläche, in einem Bereich von beispielsweise 85 bis 90° (bei 25° Raumtemperatur) liegen. Die Stelleinrichtung kann hierzu entsprechend eingerichtet sein.

Gemäß einer weiteren Ausführungsform ist der erste Betriebsmodus ein Heißluftbetrieb und/oder der zweite Betriebsmodus ein Pyrolysebetrieb.

Gerade bei diesen beiden Betriebsmodi sind die Kühlanforderungen sehr unterschiedlich, so dass sich gemäß der vorstehend beschriebenen Lösung große Effizienzverbesserungen ergeben

Gemäß einer weiteren Ausführungsform ist die erste Zone Teil einer ersten mit dem Kühllüfter verbundenen Luftführung und die zweite Zone Teil einer zweiten mit dem Kühllüfter verbundenen Luftführung. Bevorzugt ist die zumindest eine Stelleinrichtung dazu eingerichtet, einen Strömungswiderstand und/oder Strömungsquerschnitt der ersten und/oder zweiten Luftführung in Abhängigkeit von dem gewählten Betriebsmodus zu verändern.

Wird beispielsweise mittels der Stelleinrichtung der Strömungswiderstand in der ersten Luftführung erhöht, so saugt der Lüfter entsprechend mehr Luft aus der zweiten Luftführung, so dass sich die Kühlung in der ersten Zone verschlechtert und in der zweiten Zone verbessert.

Gemäß einer weiteren Ausführungsform ist der ersten und zweiten Zone in dem ersten und zweiten Betriebsmodus jeweils ein Temperaturgrenzwert zugeordnet. Die zumindest eine Stelleinrichtung ist bevorzugt dazu eingerichtet, den Strömungswiderstand derart einzustellen, dass die Temperatur in der ersten und zweiten Zone den Temperaturgrenzwert nicht überschreitet.

Gemäß einer weiteren Ausführungsform weist die zumindest eine Stelleinrichtung einen verstellbaren Schieber, eine verstellbare Klappe und/oder eine verstellbare Venturi-Schanze auf.

Die vorgenannten Mittel sind jeweils dazu geeignet, den Strömungswiderstand zu erhöhen oder zu verringern.

Gemäß einer weiteren Ausführungsform ist die Stelleinrichtung dazu eingerichtet, die erste und zweite Luftführung miteinander luftleitend zu verbinden.

Auch hierdurch können die Luftvolumenströme beeinflusst und damit eine gezielte Kühlung der ersten oder zweiten Zone erreicht werden.

Gemäß einer weiteren Ausführungsform weist die Stelleinrichtung einen Strömungswiderstand auf, welcher mit zunehmendem an der Stelleinrichtung anliegendem Unterdruck asymptotisch zunimmt.

Mit anderen Worten nimmt der Luftvolumendurchsatz durch die Stelleinrichtung ab einem bestimmten Betriebsunterdruck nicht weiter zu, obgleich der Betriebsunterdruck beispielsweise durch Erhöhen der Lüfterleistung weiter ansteigt. Die Stelleinrichtung ist damit selbstbegrenzend ausgebildet und benötigt dafür vorteilhaft keinerlei bewegliche Stellglieder. Beispiele für eine solche Stelleinrichtung sind ein geeignet gestaltetes Gitter oder sonstige Geometrie. Der selbsthemmende Effekt kann auf der Erzeugung geeigneter Verwirbelungen basieren.

Gemäß einer weiteren Ausführungsform ist die Stelleinrichtung mittels einer Wrasensteuerung zum Verändern des Strömungswiderstands ansteuerbar.

Durch die gleichzeitige Verwendung der Wrasensteuerung zum Ansteuern der Stelleinrichtung können Komponenten eingespart werden.

Gemäß einer weiteren Ausführungsform ist das Gargerät als Einbaugerät ausgebildet.

Gerade bei Einbaugeräten in Küchen ist die Einhaltung von Grenztemperaturen an der Front oder an einer möbelseitigen Fläche des Gargeräts von besonderer Bedeutung.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigen dabei:
- Fig. 1: prinzipiell ein Lüftungssystem bei einem Gargerät gemäß einer Ausführungsform;
- Fig. 2: schematisch einen horizontalen Schnitt durch ein Gargerät gemäß einer weiteren Ausführungsform;
- Fig. 3: einen vertikalen Schnitt durch ein Gargerät gemäß einer weiteren Ausführungsform;
- Fig. 4A: einen vertikalen Schnitt durch ein Gargerät gemäß einer weiteren Ausführungsform;
- Fig. 4B: den Luftwiderstand einer Stelleinrichtung aus Fig. 4A in Abhängigkeit von einem an dieser anliegenden Unterdruck; und
- Fig. 5: teilweise einen Vertikalschnitt durch ein Gargerät gemäß einer weiteren Ausführungsform.

In den Figuren sind gleiche oder funktionsgleiche Elemente mit denselben Bezugszeichen versehen worden, sofern nichts anderes angegeben ist.

Fig. 1 zeigt eine Prinzipdarstellung eines Lüftungssystems bei einem Gargerät 1 gemäß einer Ausführungsform.

Das Gargerät 1 ist gemäß dem Ausführungsbeispiel als Backofen, insbesondere als Einbaugerät in einer Küche, ausgebildet.

Der Backofen 1 umfasst einen Lüfter 2 zum Erzeugen eines Luftvolumenstroms 3. Druckseitig führt der Luftvolumenstrom 3 in die Umgebung 4. Saugseitig ist der Lüfter 2 mit beispielsweise vier Luftführungen 5, 6, 7, 8 luftleitend verbunden. Die Luftführungen 5, 6, 7, 8 sind jeweils durch insbesondere Wandungen des Gargeräts 1 ausgebildet, beispielsweise u. a. in Form von Rohren oder auch rechtecksförmigen Luftleitungsquerschnitten.

Bestandteil einer jeweiligen Luftführung 5, 6, 7, 8 ist eine erste, zweite, dritte bzw. vierte Zone 11, 12, 13 bzw. 14 (nur der besseren Darstellung halber sind die Zonen 11, 12, 13, 14 links neben den Luftführungen 5, 6, 7, 8 gezeigt). Beispielsweise kann die Zone 11 in Form einer in Figur 2 gezeigten Tür ausgebildet sein. Die zweite Zone 12 kann in Form von in Figur 2 gezeigten Seitenflächen, welche an ein Möbel 15 angrenzen, in das der Backofen 1 eingebaut ist, ausgebildet sein. Die zweite Zone 12 kann auch eine in Figur 3 gezeigte Oberseite 16 sowie eine Rückwand 17 des Backofens 1 umfassen. Die dritte Zone 13 ist beispielsweise als in Figur 3 gezeigtes Backrohr des Backofens 1 ausgebildet. Die vierte Zone 14 ist beispielsweise als Schalterraum ausgebildet, welcher eine auf einer Platine ausgebildete Steuerungselektronik des Gargeräts 1 aufnimmt.

In einem Heißluftbetrieb des Gargeräts 1 herrscht beispielsweise eine Temperatur in dem Garraum 13 von 180°. Dies entspricht vorliegend einem ersten Betriebsmodus des Gargeräts 1. In dem Heißluftbetrieb darf die Tür 11 einen Temperaturgrenzwert von beispielsweise 65° nicht überschreiten, da sich sonst an dieser Personen, insbesondere Kinder, verbrennen könnten. Deshalb muss für eine vergleichsweise starke Kühlung gesorgt werden. Gemäß dem Ausführungsbeispiel geschieht dies dadurch, dass eine Einrichtung 21 in Form einer schaltbaren Luftführung 23 vorgesehen ist, welche in dem Heißluftbetrieb die Luftführung 5 mit der Luftführung 6 verbindet. Dadurch ergibt sich ein großer Kühlluftvolumenstrom 22 durch die Türe 11, welcher einerseits über die Luftführung 5 selbst abgesaugt (siehe Bezugszeichen 22') und andererseits über die Luftführung 23 sowie die Luftführung 6 (siehe Bezugszeichen 24) abgesaugt wird. Entsprechend ist dann der Luftvolumenstrom 25 zur Kühlung der Seitenflächen 12, der Oberseite 16, der Rückseite 17 sowie des Möbels 15 klein. Die Temperatur des Möbels 15 kann dann bis zu 90° betragen.

Wird nun in den eher selten verwendeten Pyrolysebetrieb umgeschaltet, so wird die Luftführung 23 derart geschaltet, dass der Luftvolumenstrom 24 hin zur Luftführung 6 gestoppt wird. Der Pyrolysebetrieb ist beispielhaft ein zweiter Betriebsmodus des Gargeräts 1. Ohne den Luftvolumenstrom 24 wird der Luftvolumenstrom 25 größer (dieser größere Luftvolumenstrom ist mit 25' bezeichnet). Entsprechend werden die Seitenflächen 12, die Ober- und Rückseite 16, 17 sowie das Möbel 15 stärker gekühlt, was aber auch erforderlich ist, da im Pyrolysebetrieb beispielsweise ca. 485° in dem Garraum 13 herrschen und entsprechend sehr viel mehr Wärme nach außen abgegeben wird. Die Temperatur des Möbels kann so bei 90° gehalten werden. Gleichzeitig ist die Temperatur der Tür 11 deutlich höher, beispielsweise bei 95°, da - aufgrund des fehlenden Luftvolumenstroms 24-der Luftvolumenstrom 22 kleiner ausfällt (dieser kleinere Luftvolumenstrom ist mit 22' bezeichnet).

Somit wird gezielt eine unterschiedliche Kühlung in den verschiedenen Zonen 11, 12 bereitgestellt, ohne dass die Lüfterleistung des Lüfters 2 verändert werden müsste. Allerdings könnte zusätzlich auch die Lüfterleistung verändert werden.

Gleichzeitig könnte auch der Luftvolumenstrom 26 durch die dritte Zone 13 oder ein Luftvolumenstrom 27 durch die vierte Zone 14 verändert werden.

Figur 2 illustriert einen horizontalen Schnitt durch ein Gargerät 1 gemäß einer weiteren Ausführungsform.

Das in Figur 1 beschriebene Prinzip kommt hier in etwas abgewandelter Form zur Anwendung: Während die Einrichtung 21 in Fig. 1 dazu eingerichtet ist, die Luftführungen 5, 6, welche unterschiedlichen Zonen 11, 12 zugeordnet sind, miteinander zu verbinden, weist der Backofen 1 nach Figur 2 zwei Einrichtungen 21 in Form eines verstellbaren Schiebers 31 bzw. einer verstellbaren Klappe 32 auf. Öffnungen 33 bzw. 34 werden mittels des Schiebers 31 bzw. der Klappe 32 geschlossen oder (zumindest teilweise) geöffnet, um den Luftvolumenstrom 25 oder 25' einzustellen. Wird der kleine Luftvolumenstrom 25 eingestellt, ergibt sich automatisch ein größerer Luftvolumenstrom 22 durch die Türe 11, welche mit einem Doppelluftschachtsystem ausgeführt sein kann, durch das der Luftvolumenstrom 22 fließt. Die Öffnungen 33, 34 können in den Seitenflächen 12 vorgesehen sein. Ein Luftspalt zwischen dem Backofen 1 und dem umgebenden Möbel, beispielsweise aus Holz, ist mit 35 bezeichnet. Aus diesem wird der Luftvolumenstrom 25 gesaugt.

Figur 3 zeigt einen Vertikalschnitt durch ein Gargerät 1 gemäß einer weiteren Ausführungsform.

Bei der Ausführungsform nach Figur 3 ist die Öffnung 33 nicht in der Seitenwand 12, wie bei Figur 2, sondern in der Rückwand 17 angeordnet. Ferner ist ein Schieber 31 zum Öffnen und Schließen der Öffnung 33 vorgesehen. Der Schieber 31 ist über eine Koppelstange 36 mit einer verstellbaren Venturi-Schanze 37 gekoppelt. Die Venturi-Schanze 37 wird von dem druckseitigen Luftvolumenstrom 3 des Lüfters 2 überströmt, so dass je nachdem, wie weit die Venturi-Schanze 37 geöffnet ist, ein unterschiedlicher Saugdruck an der Luftführung 7 anliegt. Entsprechend entsteht ein mehr oder weniger großer Luftvolumenstrom 26 durch den Garraum 13. Ist der Luftvolumenstrom 26 groß, so wird der Luftvolumenstrom 25 durch die Öffnung 33 entsprechend kleiner, und umgekehrt. Vorteilhaft kann mittels der Koppelstange 36 eine Bewegung der Venturi-Schanze 37 mit einer Bewegung des Schiebers 31 gekoppelt werden. So kann vorgesehen sein, dass sich der Schieber 31 zunehmend schließt, je weiter die Venturi-Schanze 37 geöffnet wird, und umgekehrt.

Figur 4A zeigt einen Vertikalschnitt durch ein Gargerät 1 gemäß einer weiteren Ausführungsform.

Bei der Ausführungsform gemäß Figur 4A ist in der Öffnung 33 ein Gitter 41 angeordnet. Durch dieses gelangt der Luftvolumenstrom 25 hin zu dem Lüfter 2. Entsprechend ist kein Schieber 31 sowie keine Koppelstange 36, wie noch in Figur 3 gezeigt, vorgesehen. Die Venturi-Schanze 37 aus Fig. 3 kann optional vorgesehen werden. Das Gitter 41 weist die anhand des Diagramms aus Figur 4B gezeigten Eigenschaften auf. Der Luftwiderstand des Gitters 41 nimmt bei steigendem Unterdruck asymptotisch zu. Eine Asymptote ist mit 42 bezeichnet. Das heißt, dass das Gitter 41 selbstregulierend ist, wobei der Luftwiderstand so stark steigt, dass das Gitter 41 praktisch keine Luft bzw. nur noch eine geringe Menge Luft durchlässt, wenn sich der Unterdruck an die Asymptote 42 annähert. Mit Unterdruck ist hier der Druck an der Seite des Gitters 41 gemeint, welche in Bezug auf den Lüfter 2 stromaufwärts gelegen ist.

Bei der Ausführungsform nach Fig. 4A kann beispielsweise im Heißluft- oder Pyrolysebetrieb die Lüfterleistung 2 über den Unterdruck, welcher der Asymptote 42 zugeordnet ist, erhöht werden, ohne dass sich der Luftvolumenstrom 25 verändert (also gleich bleibt). Gleichzeitig kann sich jedoch der Luftvolumenstrom 22 durch die Türe 11 (nicht dargestellt) erhöhen, da nun an der Luftführung 5 ein größerer Unterdruck anliegt.

Figur 5 zeigt einen Vertikalschnitt durch einen Backofen 1 gemäß einer weiteren Ausführungsform.

Bei der Ausführungsform nach Figur 5 ist eine verstellbare Venturi-Schanze 37 vorgesehen, welche die Luftführung 5 je nach Bedarf verschließt oder öffnet. Wird die Venturi-Schanze 37 beispielsweise weiter geöffnet, so verkleinert sich der Luftvolumenstrom 25 über die zweite Zone 12 entsprechend (nicht dargestellt). Wird die Venturi-Schanze 37 weiter geschlossen, vergrößert sich der Luftvolumenstrom entsprechend.

Die unterschiedlichen Luftvolumenströme 22, 22', 25, 25', 26, 27 ließen sich auch durch die Verwendung mehrerer Lüfter 2 erzielen, welche individuell einstellbar sind.

Obwohl die Erfindung vorliegend anhand von Ausführungsbeispielen beschrieben wurde, ist sie hierauf nicht beschränkt, sondern vielfältig modifizierbar.

### Verwendete Bezugszeichen:

- 1: Backofen
- 2: Lüfter
- 3: Luftvolumenstrom
- 4: Umgebung
- 5: Luftführung
- 6: Luftführung
- 7: Luftführung
- 8: Luftführung
- 11: erste Zone
- 12: zweite Zone
- 13: dritte Zone
- 14: vierte Zone
- 15: Möbel
- 16: Oberseite
- 17: Rückwand
- 21: Stelleinrichtung
- 22: Luftvolumenstrom
- 22': Luftvolumenstrom
- 23: Luftführung
- 24: Luftvolumenstrom
- 25: Luftvolumenstrom
- 25': Luftvolumenstrom
- 26: Luftvolumenstrom
- 27: Luftvolumenstrom
- 31: Schieber
- 32: Klappe
- 33: Öffnung
- 34: Öffnung
- 35: Spalt
- 36: Koppelstange
- 37: Venturi-Schanze
- 41: Gitter
- 42: Asymptote

## Patentansprüche

1. Gargerät (1), insbesondere Backofen, mit einem Lüfter (2), zumindest einer ersten und einer zweiten Zone (11, 12, 13, 14) und zumindest einer Stelleinrichtung (21), welche dazu eingerichtet ist, in einem ersten Betriebsmodus des Gargeräts (1) der ersten Zone (11) einen ersten Luftvolumenstrom (22) und der zweiten Zone (12) einen zweiten Luftvolumenstrom (25) sowie in einem zweiten Betriebsmodus des Gargeräts (1) der ersten Zone (11) einen dritten Luftvolumenstrom (22') und der zweiten Zone (12) einen vierten Luftvolumenstrom (25') zuzuführen, wobei die Luftvolumenströme (22, 22', 25, 25') je nach Betriebsmodus der ersten und zweiten Zone (11, 12, 13, 14) für eine Kühlung variabel zuführbar sind, wobei sich bei gleich bleibender Lüfterleistung des Lüfters (2) im ersten und zweiten Betriebsmodus der erste und dritte Luftvolumenstrom (22, 22') und der zweite und vierte Luftvolumenstrom (25, 25') voneinander unterscheiden, oder sich bei unterschiedlichen Lüfterleistungen des Lüfters (2) im ersten und zweiten Betriebsmodus der erste und dritte Luftvolumenstrom (22, 22') voneinander unterscheiden und der zweite und vierte Luftvolumenstrom (25, 25') gleich sind, wobei die erste und zweite Zone (11, 12, 13, 14) unterschiedliche Elemente sind, die ausgewählt aus der Gruppe sind: eine Front des Gargeräts (1), zumindest eine möbelseitige Fläche des Gargeräts (1) und/oder ein Garraum des Gargeräts (1).

2. Gargerät nach Anspruch 1, **dadurch gekennzeichnet, dass** die Front eine Tür (11) umfasst.

3. Gargerät nach einem der Ansprüche 1 - 2, **dadurch gekennzeichnet, dass** die möbelseitige Fläche (12) als eine Seitenfläche des Gargeräts (1) ausgebildet ist.

4. Gargerät nach einem der Ansprüche 1 - 3, **dadurch gekennzeichnet, dass** ein Garraum (13) des Gargeräts (1) in dem zweiten Betriebsmodus eine höhere Temperatur aufweist als in dem ersten Betriebsmodus.

5. Gargerät nach Anspruch 4, **dadurch gekennzeichnet, dass** der erste Betriebsmodus ein Heißluftbetrieb und/oder der zweite Betriebsmodus ein Pyrolysebetrieb ist.

6. Gargerät nach einem der Ansprüche 1 - 5, **dadurch gekennzeichnet, dass** die erste Zone (11) Teil einer ersten mit dem Lüfter (2) verbundenen Luftführung (5) und die zweite Zone (12) Teil einer zweiten mit dem Lüfter (2) verbundenen Luftführung (6) ist und dass die zumindest eine Stelleinrichtung (21) dazu eingerichtet ist, einen Strömungswiderstand und/oder einen Strömungsquerschnitt der ersten und/oder zweiten Luftführung (5, 6) in Abhängigkeit von dem gewählten Betriebsmodus zu verändern.

7. Gargerät nach Anspruch 6, **dadurch gekennzeichnet, dass** der ersten und zweiten Zone (11, 12) in dem ersten und zweiten Betriebsmodus jeweils ein Temperaturgrenzwert zugeordnet ist und dass die zumindest eine Stelleinrichtung (12) dazu eingerichtet ist, den Strömungswiderstand und/oder Strömungsquerschnitt derart einzustellen, dass die Temperatur in der ersten und zweiten Zone (11, 12) den jeweiligen Temperaturgrenzwert nicht überschreitet.

8. Gargerät nach einem der Ansprüche 1 - 7, **dadurch gekennzeichnet, dass** die zumindest eine Stelleinrichtung (21) einen verstellbaren Schieber (31), eine verstellbare Klappe (32) oder eine verstellbare Venturi-Schanze (37) aufweist.

9. Gargerät nach einem der Ansprüche 1 - 7, **dadurch gekennzeichnet, dass** die Stelleinrichtung (21, 23) dazu eingerichtet ist, die erste und zweite Luftführung (5, 6) miteinander luftleitend zu verbinden.

10. Gargerät nach einem der Ansprüche 1 - 7, **dadurch gekennzeichnet, dass** die Stelleinrichtung (21, 41) einen Strömungswiderstand aufweist, welcher mit zunehmendem an der Stelleinrichtung (21, 41) anliegendem Unterdruck asymptotisch zunimmt.

11. Gargerät nach einem der Ansprüche 6 - 9, **dadurch gekennzeichnet, dass** die Stelleinrichtung (21, 37) mittels einer Wrasensteuerung zum Verändern des Strömungswiderstands ansteuerbar ist.

12. Gargerät nach einem der Ansprüche 1 - 11, **dadurch gekennzeichnet, dass** das Gargerät (1) als Einbaugerät ausgebildet ist.

## Claims

1. Cooking appliance (1), especially an oven, with a fan (2), at least one first and one second zone (11, 12, 13, 14), and at least one adjusting device (21) which is configured so as to feed a first volumetric air flow (22) to the first zone (11) and a second volumetric air flow (25) to the second zone (12) in a first operating mode of the cooking appliance (1), and also a third volumetric air flow (22') to the first zone (11) and a fourth volumetric air flow (25') to the second zone (12) in a second operating mode of the cooking appliance (1), wherein the volumetric air flows (22, 22', 25, 25') can be fed in a variable manner to the first and second zones (11, 12, 13, 14) for the purpose of cooling according to the operating mode, wherein the first and third volumetric air flows (22, 22') and the second and fourth volumetric air flows (25, 25') differ from each other when the fan (2) has a constant output in the first and second operating modes, or the first and third volumetric air flows (22, 22') differ from each other and the second and fourth volumetric air flows (25, 25') are the same when the output of the fan (2) differs in the first and second operating modes, wherein the first and second zones (11, 12, 13, 14) are different elements which are selected from the group: a front of the cooking appliance (1), at least one furniture-side surface of the cooking appliance (1), and/or a cooking compartment of the cooking appliance (1).

2. Cooking appliance according to claim 1, **characterised in that** the front comprises a door (11).

3. Cooking appliance according to one of claims 1 - 2, **characterised in that** the furniture-side surface (12) is realised in the form of a side surface of the cooking appliance (1).

4. Cooking appliance according to one of claims 1 - 3, **characterised in that** a cooking compartment (13) of the cooking appliance (1) has a higher temperature in the second operating mode than in the first operating mode.

5. Cooking appliance according to claim 4, **characterised in that** the first operating mode is a hot air mode and/or the second operating mode is a pyrolytic mode.

6. Cooking appliance according to one of claims 1 - 5, **characterised in that** the first zone (11) is part of a first air duct (5) connected to the fan (2) and the second zone (12) is part of a second air duct (6) connected to the fan (2) and that the at least one adjusting device (21) is configured so as to change a flow resistance and/or a flow cross-section of the first and/or second air duct(s) (5, 6) as a function of the operating mode selected.

7. Cooking appliance according to claim 6, **characterised in that** a temperature threshold value is assigned to each of the first and second zones (11, 12) in the first and second operating modes and that the at least one adjusting device (12) is configured so as to adjust the flow resistance and/or flow cross-section such that the temperature in the first and second zones (11, 12) does not exceed the respective temperature threshold value.

8. Cooking appliance according to one of claims 1 - 7, **characterised in that** the at least one adjusting device (21) has an adjustable gate valve (31), an adjustable flap (32) or an adjustable Venturi channel (37).

9. Cooking appliance according to one of claims 1 - 7, **characterised in that** the adjusting device (21, 23) is configured so as to connect the first and second air ducts (5, 6) together so as to conduct air.

10. Cooking appliance according to one of claims 1 - 7, **characterised in that** the adjusting device (21, 41) has a flow resistance which increases in an asymptotic manner with increasing underpressure applied to the adjusting device (21, 41).

11. Cooking appliance according to one of claims 6 - 9, **characterised in that** the adjusting device (21, 37) can be activated so as to change the flow resistance by using a vapour control system.

12. Cooking appliance according to one of claims 1 - 11, **characterised in that** the cooking appliance (1) is realised as a built-in appliance.

## Revendications

1. Appareil de cuisson (1), en particulier four, avec un ventilateur (2), au moins une première et une deuxième zone (11, 12, 13, 14) et au moins un dispositif de commande (21), lequel est aménagé, dans un premier mode de fonctionnement de l'appareil de cuisson (1), afin d'alimenter la première zone (11) en un premier débit volumique d'air (22) et la deuxième zone (12) en un deuxième débit volumique d'air (25) ainsi que dans un deuxième mode de fonctionnement de l'appareil de cuisson (1), afin d'alimenter la première zone (11) en un troisième débit volumique d'air (22') et la deuxième zone (12) en un quatrième débit volumique d'air (25'), dans lequel la première et la deuxième zone (11, 12, 13, 14) sont alimentables de manière variable en débits volumiques d'air (22, 22', 25, 25') pour le refroidissement selon le mode de fonctionnement, dans lequel pour une puissance de ventilateur du ventilateur (2) identique, dans le premier et deuxième mode de fonctionnement, le premier et troisième débit volumique d'air (22, 22') et le deuxième et quatrième débit volumique d'air (25, 25') se distinguent l'un de l'autre ou, en présence de puissances de ventilateur du ventilateur (2) différentes, dans le premier et deuxième mode de fonctionnement, le premier et troisième débit volumique d'air (22, 22') se distinguent l'un de l'autre et le deuxième et le quatrième débit volumique d'air (25, 25') sont identiques, dans lequel la première et la deuxième zone (11, 12, 13, 14) sont des éléments différents, sélectionnés parmi le groupe : une face avant de l'appareil de cuisson (1), au moins une surface de l'appareil de cuisson (1) côté meuble et/ou un espace de cuisson de l'appareil de cuisson (1).

2. Appareil de cuisson selon la revendication 1, **caractérisé en ce que** la face avant englobe une porte (11).

3. Appareil de cuisson selon l'une des revendications 1 à 2, **caractérisé en ce que** la surface côté meuble (12) est exécutée sous la forme d'une surface latérale de l'appareil de cuisson (1).

4. Appareil de cuisson selon l'une des revendications 1 à 3, **caractérisé en ce qu'**un espace de cuisson (13) de l'appareil de cuisson (1) présente dans le deuxième mode de fonctionnement une température supérieure à celle du premier mode de fonctionnement.

5. Appareil de cuisson selon la revendication 4, **caractérisé en ce que** le premier mode de fonctionnement est un mode à air chaud et/ou le deuxième mode de fonctionnement est un mode pyrolytique.

6. Appareil de cuisson selon l'une des revendications 1 à 5, **caractérisé en ce que** la première zone (11) fait partie d'un premier conduit à air (5) relié au ventilateur (2) et la deuxième zone (12) fait partie d'un deuxième conduit à air (6) relié au ventilateur (2) et **en ce que** l'au moins un dispositif de commande (21) est aménagé afin de modifier une résistance à l'écoulement et/ou une section d'écoulement du premier et/ou du deuxième conduit à air (5, 6) en fonction du mode de fonctionnement sélectionné.

7. Appareil de cuisson selon la revendication 6, **caractérisé en ce qu'**une valeur limite de température respective est affectée à la première et à la deuxième zone (11, 12) dans le premier et deuxième mode de fonctionnement et **en ce que** l'au moins un dispositif de commande (12) est aménagé afin de régler la résistance à l'écoulement et/ou la section d'écoulement de telle sorte que la température dans la première et la deuxième zone (11, 12) n'excède pas la valeur limite de température respective.

8. Appareil de cuisson selon l'une des revendications 1 à 7, **caractérisé en ce que** l'au moins un dispositif de commande (21) présente un coulisseau mobile (31), un clapet mobile (32) ou une élévation à effet Venturi (37) réglable.

9. Appareil de cuisson selon l'une des revendications 1 à 7, **caractérisé en ce que** le dispositif de commande (21, 23) est aménagé afin de relier le premier et le deuxième conduit à air (5, 6) l'un à l'autre.

10. Appareil de cuisson selon l'une des revendications 1 à 7, **caractérisé en ce que** le dispositif de commande (21, 41) présente une résistance à l'écoulement augmentant de manière asymptotique à mesure que la dépression à laquelle le dispositif de commande (21, 41) est soumise croît.

11. Appareil de cuisson selon l'une des revendications 6 à 9, **caractérisé en ce que** le dispositif de commande (21, 37) est actionnable au moyen d'une commande à vapeur pour la modification de la résistance à l'écoulement.

12. Appareil de cuisson (1) selon l'une des revendications 1 à 11, **caractérisé en ce que** l'appareil de cuisson (1) est exécuté sous forme d'appareil à encastrer.
